# EUROPÄISCHE PATENTANMELDUNG

(11) **EP 4 534 744 A1**
(43) Veröffentlichungstag der Anmeldung: **09.04.2025**
(21) Anmeldenummer: 23201205.4
(22) Anmeldetag: 02.10.2023
(51) Int. Cl.: D01G 19/00, B65H 67/06, D01G 27/00

(54) **AUTOMATISCHES VOLLWICKEL- UND LEERHÜLSENTRANSPORTSYSTEM**

(71) Anmelder: Rieter AG, 8406 Winterthur (CH)
(72) Erfinder: BOMMER, Daniel, 8352 Elsau (CH)

(57) **Zusammenfassung**

Die vorliegende Erfindung betrifft ein automatisches Vollwickel- und Leerhülsentransportsystem (1) für eine Kämmereivorbereitung umfassend mindestens ein Übergabemodul (2) sowie mindestens ein Puffermodul (3), wobei sowohl das mindestens eine Übergabemodul (2) als auch das mindestens eine Puffermodul (3) einen Rahmen (4) umfasst, wobei der jeweilige Rahmen (4) eine erste und zweite kooperierende Seite (5.1, 5.2 ) umfasst und wobei der Rahmen (4) des mindestens einen Übergabemodul (2) zusätzlich eine erste und/oder zweite produktionskooperierende Seite (6.1, 6.2) umfasst. Weiter umfassen das mindestens eine Übergabemodul (2) und das mindestens eine Puffermodul (3) zwei Fördermittel (7, 8). Das Transportsystem (1) ist derart ausgestaltet, dass die einzelnen Module (2, 3) in einer Förderrichtung (9) mit einem Übergabemodul (2) beginnend hintereinander angeordnet sind und sich zwischen den Modulen (2,3) Schnittstellen (10) bilden, welche wiederum derart ausgestaltet sind, dass mindestens ein zu transportierender Vollwickel (11) und/oder mindestens eine zu transportierende Leerhülse (12) diese Schnittstellen (10) koordiniert passieren.

## Beschreibung

### Technisches Gebiet

Die Erfindung liegt auf dem Gebiet der Garnproduktion, genauer auf dem Gebiet der Förderung von in einer Kämmereivorbereitungsmaschine hergestelltem Vollwickel hin zu einer nachgeordneten Kämmmaschine zum einen und dem Gebiet der Förderung von Leerhülsen zur vollwickelproduzierenden Kämmereivorbereitungsmaschine, welche der Kämmmaschine im Prozess vorgeordnet ist.

### Stand der Technik

Bislang werden Vollwickel (auch Wickel, Wattewickel genannt), welche einzeln aus einer Kämmereivorbereitungsmaschine (auch Wickelmaschine genannt) ausgeworfen werden entweder halbautomatisch von einer Bedienperson oder automatisch mittels eines Förderbandes hin zu den nachgeordneten Kämmmaschinen bzw. zu entsprechenden Übergabestellen befördert. An den Übergabestellen eines Förderbandes werden die Vollwickel von Greifbalken eines Wickeltransportsystems an der Innenseite der Hülsen gehalten und zu einer der nachgeordneten Kämmmaschine z. b. mittels einer Verschiebebühne transportiert. In einer beispielhaften Kämmerei sind 4 Kämmereivorbereitungsmaschinen 24 Kämmmaschinen nachgeordnet, d. h dass in der Regel auf eine Kämmereivorbereitungsmaschine 6 Kämmmaschinen folgen. Dabei werden in einem Batch 8 Vollwickel von einer Kämmmaschine verarbeitet.

Es zeigt sich im Betrieb einer solchen Kämmerei, dass die Kämmereivorbereitungsmaschinen immer dann angehalten/ausser Betrieb gesetzt werden muss, wenn es im Transportsystem zwischen der Kämmereivorbereitungsmaschine und der Kämmmaschine oder an der Kämmmaschine zu Verzögerungen durch z. B. eine Betriebsstörung kommt.

Ein weiteres Problem des Transportsystemen gemäss dem Stand der Technik ist, dass das Layout einer Kämmerei/Spinnerei nicht flexibel gestaltet werden kann. Wie bereits erwähnt sind die Systeme in der Regel in Sets erhältlich, die so ausgelegt sind, dass auf eine Kämmereivorbereitungsmaschine eine bestimmte Anzahl Kämmmaschinen folgt, so z. B. 1 zu 4 oder 1 zu 6. Je nach Platzverhältnissen oder Produktionsbedarf können diese Verhältnisse aber nicht immer eingehalten werden und eine Kämmmaschine fehlt und es werden zu viele Vollwickel produziert oder eine nicht genutzte Kämmmaschine steht still.

Meist erfolgt die Förderung der Vollwickel von der Kämmereivorbereitungsmaschine hin zur Übergabestelle vollautomatisch über einen sogenannten Querförderer. Dieser besteht aus einem Rahmen und einem Förderband zur Förderung der Vollwickel und einem Förderband zur Förderung der Leerhülsen. An der Übergabestelle des Fördersystems/Querförderers werden die Vollwickel von Greifbalken z. B einer Verschiebbrücke erfasst und einer der jeweils nachgeschalteten Kämmmaschine zugeführt. Im Falle der Leerhülsen erfolgt der Vorgang in umgekehrter Reihenfolge und Richtung. Daraus folgt, dass die Laufbänder des Querförderers so lange sind, dass ca. 2 Batches Platz finden. Ist ein Batch von der Kämmereivorbereitungsmaschine erstellt worden, so wird er auf dem Förderband des Querförderers zur Übergabestelle transportiert. Ist die Übergabestelle mit einem zuvor produzierten Batch besetzt ist ein Transport nicht möglich und die Kämmereivorbereitungsmaschine sowie der Querförderer stehen still. Die Tatsache, dass jeweils das gesamte Förderband bewegt wird, stellt insofern einen Nachteil dar, als dass die Koordination Auswurf der Vollwickel aus der Kämmereivorbereitungsmaschine und Abtransport an der Übergabestelle perfekt aufeinander abgestimmt sein muss - bei Unstimmigkeiten steht das System still. Ebenfalls nachteilig ist der relativ hohe Energiebedarf beim Betätigen des gesamten Förderbands.

Der vorliegenden Erfindung liegt die Aufgabe zu Grunde, ein optimiertes Transportsystem für Vollwickel und Leerhülsen, welches die im Stand der Technik aufgezeigten Nachteile überwindet bereitzustellen.

### Darstellung der Erfindung

Die Aufgabe wird durch ein automatisches Vollwickel- und Leerhülsentransportsystem gelöst, wie es im unabhängigen Anspruch 1 definiert ist. Vorteilhafte Ausführungsvarianten der Erfindung ergeben sich aus den abhängigen Ansprüchen.

Das Wesen der Erfindung besteht im Folgenden: Ein automatisches Vollwickel- und Leerhülsentransportsystem für eine Kämmereivorbereitung, welches mindestens ein Übergabemodul sowie mindestens ein Puffermodul umfasst. Dabei umfasst sowohl das mindestens eine Übergabemodul als auch das mindestens eine Puffermodul einen Rahmen, wobei der jeweilige Rahmen eine erste kooperierende Seite und eine zweite kooperierende Seite umfasst. Weiter umfasst der Rahmen des mindestens einen Übergabemodul zusätzlich eine erste und/oder zweite produktionskooperierende Seite. Das mindestens eine Übergabemodul und das mindestens eine Puffermodul umfasst zwei Fördermittel, wobei das Vollwickel- und Leehülsentransportsystem derart ausgestaltet ist, dass die einzelnen Module in einer Förderrichtung mit einem Übergabemodul beginnend hintereinander derart angeordnet sind, dass sich zwischen den einzelnen Modulen Schnittstellen bilden. Die so gebildeten Schnittstellen sind derart ausgestaltet, dass mindestens ein zu transportierender Vollwickel und/oder mindestens eine zu transportierende Leerhülse diese Schnittstellen koordiniert passieren.

Im Rahmen der Erfindung ist unter einem automatischen Vollwickel- und Leerhülsentransportsystem für eine Spinnereivorbereitung, ein Transport- bzw. Fördersystem zum automatischen Transportieren von mindestens einem Vollwickel, welcher aus einer insbesondere Kämmereivorbereitungsmaschine (z. B. Wickelmaschine/Kardiermaschine) ausgeworfen und dem automatischen Vollwickel- und Leerhülsentransportsytem zugeführt wird. Der mindestens eine Vollwickel wird zu einer Übergabestelle, welche der Kämmereivorbereitungsmaschine in Förderrichtung im Wesentlichen gegenüber liegt, transportiert, wo er einer nachgeordneten Kämmmaschine über z. B. eine Verschiebebrücke zugeführt wird. Leerhülsen, welche von der Verschiebbühne aus der Kämmmaschine nach Verarbeitung entnommen werden, werden an der Übergabestelle auf das automatischen Vollwickel- und Leerhülsentransportsystem abgeladen und zur Kämmereivorbereitungsmaschine transportiert, um dort wieder bewickelt zu werden.

In der vorliegenden Erfindung ist das automatische Vollwickel- und Leerhülsentransportsystem modular ausgebildet und umfasst mindestens ein Übergabemodul und mindestens ein Puffermodul. Beide Modularten umfassen einen Rahmen, meist aus u. a. Metall. Der Rahmen zeigt eine erste und eine zweite kooperierende Seite. Mit einer kooperierenden Seite eines Moduls, sei dies eines Übergabemoduls oder eines Puffermoduls, ist im Wesentlichen eine Seite des Rahmens gemeint, die mit einer korrespondierenden kooperierenden Seite des Rahmes eines vor - oder nachgeordneten Moduls in Verbindung gebracht werden kann. So kann bspw. mit der ersten kooperierenden Seite des Rahmes eines Übergabemoduls die zweite kooperierenden Seite des Rahmes eines Puffermoduls in Verbindung gebracht werden wie im Folgenden darzustellen ist.

Unter einem Übergabemodul ist im Rahmen der Erfindung ein Modul des automatischen Vollwickel- und Leerhülsentransportsystems zu verstehen, welches einer produzierenden Maschine im Wesentlichen gegenüber positionierbar ist. Produzierende Maschinen sind in diesem Kontext zum einen die Kämmereivorbereitungsmaschine und zum anderen die Kämmmaschine. Zu den produzierenden Maschinen zählt zudem ein Wendemodul, d. h. ein Modul, welches den aus der Kämmereivorbereitungsmaschine ausgeworfenen Vollwickel um ca. 90° oder ca. 180 ° wendet. Diese Wendung des Vollwickels ist je nach Aufbau der Anlage notwendig, damit die Vollwickel in ihrer Transportstellung auf dem Übergabemodul angeordnet werden können. Alternativ ermöglicht es, dass die Vor-Strecken direkt links und rechts der Kämmereivorbereitungsmaschine aufgestellt werden und so der Materialfluss in den Kannen optimiert wird. Die Transportstellung sieht die Anordnung der Vollwickel bzw. dessen Längsachse parallel zur Förderrichtung vor. Die Transportstellung für die Leerhülsen sieht dasselbe vor. Um mit den produzierenden Maschinen kooperieren zu können weist das Übergabemodul eine erste und/oder eine zweite produktionskooperierende Seite auf. Diese Seite oder diese Seiten sind in Abhängigkeit von der produzierenden Maschine ausgestaltet. Ein Übergabemodul, welches einer Kämmereivorbereitungsmaschine im Wesentlichen gegenübersteht (oder einem zwischengeschalteten Wendemodul wie oben erläutert) zeigt beispielsweise eine zum Fördermittel hin frei zugängliche erste kooperierende Seite des Übergabemoduls. Die Erfindung schliesst nicht aus, dass dieser ersten kooperierenden Seite gegenüberliegend ein in die Höhe ragendes, ggf. abnehmbares, Haltebleche aufweist. Dieses sorgt dafür, dass der Vollwickel aufgrund seines Gewichts nicht vom Übergabemodul fällt. In Bezug auf die Leerhülsen ist das Übergabemodul derart ausgestaltet, dass die Leerhülsen das Fördermittel ungehindert verlassen und der Kämmereivorbereitungsmaschine zugeführt werden können.

Im Rahmen der Erfindung ist ein Puffermodul ein Modul, welches keiner produzierenden Maschine im Wesentlichen gegenübersteht und entsprechen nur die Anforderung eines Rahmens mit einer ersten und einer zweiten kooperierenden Seite erfüllen muss. Auf dem Puffermodul können Vollwickel und/oder Leerhülsen zwischengelagert werden. Dies ist insbesondere dann von grossem Vorteil, wenn beispielsweise eine Kämmmaschine ausfällt. Auf diese Weise wird die Produktion von Vollwickel nicht unterbrochen. In einem andern Beispielfall könnte eine zusätzliche Kämmereivorbereitungsmaschine mit nicht dem Set entsprechender Anzahl an nachgeschalteten Kämmmaschinen vorhanden sein - die zusätzlich produzierten Vollwickel können z. b. anderen Kämmmaschinen zugeführt werden.

Im Rahmen der Erfindung ist vorgesehen, dass sowohl das Übergabemodul als auch das Puffermodul zwei Fördermittel umfasst. Auf einem der beiden voneinander unabhängigen Fördermittel werden die Vollwickel transportiert und auf dem anderen Fördermittel werden die Leerhülsen transportiert. Diese Ausgestaltung ist insofern erforderlich, als dass sie den Produktionszyklus (Abfuhr und Zufuhr von Vollwickel und Leerhülsen nach Bedarf) aufrechterhält. Es ist auch vorstellbar, dass auf beiden Fördermitteln entweder nur Wickel oder nur Leerhülsen transportiert werden.

Die Produktion in einer Kämmerei/Kämmereivorbereitungsanlage beginnt in der Regel mit einer Kämmereivorbereitungsmaschine, die Vollwickel produziert und auswirft. Deshalb ist das automatische Vollwickel- und Leerhülsentransportsystem gemäss der Erfindung beginnend mit einem Übergabemodul ausgebildet. Diesem Übergabemodul ist entweder ein Puffermodul oder ein weiteres Übergabemodul nachgeordnet (in Förderrichtung - siehe unten), wobei innerhalb des automatischen Vollwickel- und Leerhülsentransportsystems erfindungsgemäss mindestens ein Puffermodul vorgesehen ist.

Die Förderrichtung richtet sich nach der Förderrichtung des mindestens einen Vollwickels. Daraus folgend entspricht die Förderrichtung der Leerhülsen einer der Förderrichtung der Vollwickel entgegengesetzten Nicht-Förderrichtung. Was die Definition der Anordnung der Module betrifft, so entspricht die Förderrichtung der Förderrichtung der Vollwickel.

Sind die einzelnen Module wie oben beschrieben ausgerichtet, bilden sich zwischen den jeweiligen Modulen Schnittstellen. Im Rahmen dieser Erfindung ist darunter zu verstehen, dass die Schnittstellen den Abstand zwischen den zwei Fördermittel eines Moduls und dem Fördermittel des vor- und/oder nachgeordneten Moduls darstellen. Diese Schnittstellen sind derart ausgestaltet, dass sie von dem mindestens einen Vollwickel und/oder mindestens einer Leerhülsen koordiniert passiert werden können. Darüber hinaus ist der Abstand, also die Schnittstelle in ihrer Länge (in Förderrichtung gesehen), so zu wählen, dass eine Verbindung zwischen den kooperierenden ersten und zweiten Seiten der Rahmen der beiden Module möglich ist.

Mit «koordiniert passieren» ist im Rahmen der Erfindung zum einen gemeint, dass die Schnittstellen das Passieren grössenmässig/abstandsmässig wie oben erläutert ermöglicht. Weiter ist sicherzustellen, dass die Fördermittel der beiden aufeinanderfolgenden Module in Bezug auf ihre Bewegung/Geschwindigkeit der Bewegung aufeinander abgestimmt sind - so ist zum einen ihre Geschwindigkeit zu koordinieren und zum anderen der Zeitpunkt des In-Bewegung-Setzens der beiden aufeinanderfolgenden Fördermittel, was nacheinander oder gleichzeitig erfolgen kann. Mit dem Ziel die Vollwickel so unbeschädigt wie möglich an die Kämmmaschine zu liefern ist Widerstand zu vermeiden und es ist daher zu vermeiden, dass der Vollwickel über die Schnittstelle gezogen oder geschoben wird, was der Fall ist, wenn beispielsweise nur ein Fördermittel in Bewegung ist. Dies kann zu Faserschädigung am Vollwickel führen.

Ist ein bestimmte Anzahl Vollwickel (= Batch) produziert und an die Übergabestelle transportiert worden wird sie, wie aus dem Stand der Technik bekannt, mittels Greifer über eine Verschiebebrücke zur Kämmmaschine transportiert. Damit die Greifer die Vollwickel ohne diese zu beschädigen greifen können sind sie in einem bestimmten Abstand - in Abhängigkeit von der Anordnung der Greifer - an der Übergabestelle zu den nachgeordneten Kämmmaschinen auf dem Übergabemodul anzuordnen. Dieser Abstand zwischen den Vollwickel wird nicht mechanisch festgelegt, sondern erfolgt durch den Bewegungsablauf der Fördermittel (= Abstimmung der Geschwindigkeit zwischen den einzelnen Modulen). Wird ein Vollwickel aus der Kämmereivorbereitungsmaschine ausgeworfen und fällt auf das ihm zugeordnete Fördermittel des Übergabemoduls so bewegt sich dieses um eine bestimmte Strecke weiter, damit der nachfolgende Vollwickel in einem bestimmten Abstand auf demselben Fördermittel Platz findet. Werden nun die Vollwickel über eine Schnittstelle zu einem nachgeordneten Puffer- oder Übergabemodul geliefert so ist sicherzustellen, dass die Geschwindigkeit der Fördermittel der Module derart aufeinander abgestimmt ist, dass der Abstand zwischen benachbarten Vollwickel nicht verändert wird oder alternativ derart verändert wird, dass der Abstand, der zwischen den benachbarten Vollwickel an der Übergabestelle herrschen soll, erzeugt wird.

Gemäss einer vorteilhaften Ausführung der Erfindung sind die zwei Fördermittel horizontal übereinander angeordnet. In der Regel, aber nicht zwingend, werden auf dem oberen der beiden horizontal übereinanderliegenden Fördermittel die Vollwickel und auf dem unteren der beiden horizontal übereinanderliegenden Fördermittel die Leerhülsen transportiert. Es ist im Rahmen der Erfindung auch denkbar, dass die zwei Fördermittel nebeneinander angeordnet sind.

Vorteilhafterweise kooperiert die erste kooperierende Seite des Rahmens eines Übergabemodul oder eines Puffermoduls mit der zweiten kooperierenden Seite des Rahmens eines Puffermoduls oder eines Übergabemoduls und umgekehrt. Durch die Kooperation der ersten und der zweiten Seite des Rahmens der jeweiligen Module kann eine Verbindung zwischen den beiden Modulen erstellt werden. Diese Verbindung muss mindestens so stabil sein, dass zu transportierende Vollwickel die Verbindung nicht lösen. Die Verbindung stellt sicher, dass die Ausrichtung der Module im Betrieb unverändert bleibt. Eine mögliche Verbindung ist, die Fixierung der Module bzw. des Rahmens der Module am Boden. Dies gewährt unter Umständen bereits eine ausreichende Stabilität.

Da der Rahmen eines jeden Moduls, sei es ein Übergabemodul oder ein Puffermodul, jeweils eine erste und eine zweite kooperierende Seite umfasst, können die Module in beliebiger Reihenfolge angeordnet werden. Auch erlaubt eine derartige Ausgestaltung eines automatischen Vollwickel- und Leerhülsentransportsystems, dass Module je nach Bedarf ausgetauscht werden können. Sei dies, weil ein Modul oder eine produzierende Maschine (hier: Kämmereivorbereitungsmaschine (mit oder ohne Wendemodul) oder Kämmmaschine) defekt ist oder weil die Produktionsleistung geändert werden soll. Ein Beispiel hierfür wäre die Umstellung auf Kämmmaschinen mit der Verarbeitungskapazität von 10 oder 12 statt, wie bisher genannt, 8 Vollwickel oder einer Kämmereivorbereitungsmaschine mit höherer Produktionskapazität.

In einer vorteilhaften Ausgestaltung der Erfindung bewirken die in Kooperation stehenden erste und zweite kooperierende Seiten der Rahmen der jeweiligen Module eine mechanische Verbindung zwischen den hintereinander angeordneten Modulen. Diese mechanische Verbindung kann in Form einer formschlüssigen Verbindung erfolgen und z. B. eine Rast- oder Schnappverbindung, einer Klemmverbindung oder reibschlüssigen Verbindung wie z. B. eine Schraubverbindung oder ähnliches beinhaltet und entsprechende Mittel zur mechanischen Verbindung der beiden Module aufweisen. Diese Verbindung sorgt für die Stabilität des Querförderers und ist lösbar. So kann, sollte der Bedarf bestehen, die Reihenfolge der jeweiligen Module geändert oder ein Modul ersetzt werden. Wie bereits erwähnt ist eine Fixierung am Boden ebenfalls denkbar.

Besonders vorteilhaft ist eine erste produktionskooperierende Seite des Rahmens eines Übergabemoduls derart ausgestaltet, dass sie mit einer Kämmereivorbereitungsmaschine in Verbindung gebracht werden kann. Dies ist insbesondere dann der Fall, wenn es sich um das erste Übergabemodul innerhalb des automatischen Vollwickel- und Leerhülsentransportsystems handelt. An der Stelle sei darauf hingewiesen, dass nicht alle Übergabemodule gleich ausgestaltet sind. Relevant ist lediglich, dass der Rahmen eines Übergabemoduls - im Unterschied zu einem Puffermodul - mindestens eine produktionskooperierende Seite aufweist. Wie diese ausgestaltet ist, hängt von der Position des Übergabemoduls innerhalb des automatischen Vollwickel- und Leerhülsentransportsystems ab und von der dem Übergabemodul im Wesentlichen gegenüberstehenden produzierenden Maschine. Auch ist es im Rahmen der Erfindung denkbar, dass die unterschiedlichen Ausgestaltungen der Übergabemodule veränderlich (z. B. abnehmbar) sind.

In einer weiteren vorteilhaften Ausführungsform ist die zweite produktionskooperierende Seite des Rahmens eines Übergabemoduls derart ausgestaltet, dass sie eine Ablage für Leerhülsen umfasst und für ein Liefersystem zugänglich ist. Mit Liefersystem ist hier beispielsweise eine Verschiebebrücke mit Greifern gemeint. Wenn die Vollwickel von der Kämmmaschine abgetragen wurden, werden die Leerhülsen von den Greifern der Verschiebebrücke gefasst und zum Übergabemodul mit einer zweiten produktionskooperierenden Seite im Rahmen geliefert und dort abgelegt. Daher ist eine entsprechende Ablage für Leerhülsen notwendig. Wie bereits erwähnt ist es für gewöhnlich vorgesehen, dass die Leerhülsen auf dem unteren der beiden horizontal übereinanderliegenden Fördermittel transportiert wird. Allerdings können die Greifer die Leerhülsen dort nicht ablegen. So verfügt ein entsprechendes Übergabemodul über eine Ablage für Leerhülsen die für die Greifern zugänglich ist. Die Ablage kann vorteilhafterweise über einen Kippmechanismus verfügen, der dazu dient, die Leerhülsen auf das untere der beiden horizontal übereinanderliegenden Fördermittel zu kippen. Alternativ ist die Ablage geneigt ausgeschaltet und ermöglicht das Rollen der Leerhülsen hin zum Fördermittel. Eine zweite kooperierende Seite im Rahmen eines Übergabemoduls kann sich auch auf die Gestaltung des Rahmens im Bereich des oberen der beiden horizontal übereinanderliegenden Fördermittel beziehen und bspw. ein Halteelement für Vollwickel umfassen. Das Halteelement hat die Funktion den aus einer Kämmereivorbereitungsmaschine (mit oder ohne Wendemodul) rollenden Vollwickel auf dem Fördermittel zu stabilisieren und vom Herunterfallen abzuhalten.

Im Rahmen der Erfindung kann ein Übergabemodul über mehrere der soeben beschriebenen Ausgestaltungen der ersten und/oder zweiten produktionskooperierenden Seite im Rahmen verfügen oder nur über eine. Auch ist vorstellbar, dass die Ausgestaltung der ersten und/oder zweiten produktionskooperierenden Seite abnehmbar bzw. veränderlich ausgestaltet ist, so dass eine ursprünglich erst produktionskooperierende Seite zu einer zweiten produktionskooperierenden Seite wird und umgekehrt.

Weitere Ausgestaltungen der ersten und/oder zweiten produktionskooperierenden Seite hängen massgeblich von der nachgeordneten, dem Übergabemodul im Wesentlichen gegenüberstehenden, produzierenden Maschine ab.

Es zeigt sich besonders vorteilhaft, wenn die Schnittstelle durch den Abstand zwischen den jeweiligen Modulen des automatischen Wickel- und Leerhülsentransportsystems gebildet ist und wobei der Abstand kleiner als eine Höhe der zu transportierenden Leerhülse ist. Dies hat den Vorteil, dass sowohl die Vollwickel, deren Höhe mehr oder weinger der Höhe des Vollwickels entspricht, als auch die Leerhülsen ungehindert die Schnittstelle passieren können.

Vorteilhaft beträgt der die Schnittstelle bildende Abstand zwischen den jeweiligen Modulen des automatischen Wickel- und Leerhülsentransportsystems zwischen 200 und 400 mm, vorzugsweise 10 -100 mm. Dies sind Beispiele für bevorzugte Abmessungen des eine Schnittstelle bildenden Abstands zwischen den Fördermitteln der nacheinander angeordneten Modulen. Weitere Abmessungen sind 30 -70 mm oder 5 - 55 mm.

Besonders vorteilhaft zeigt es sich, wenn jedes Modul mindestens einen Antrieb für die zwei Fördermittel umfasst. Bei den Modulen kann es sich um sowohl ein Übergabe- als auch um ein Puffermodul handeln. Die beispielsweise horizontal übereinanderliegenden Fördermittel können von der gleichen Art sein oder unterschiedlich. Ist für jedes der zwei Fördermittel eines Moduls ein Antrieb vorgesehen, können sie unterschiedlicher Art sein und in Förderrichtung wie auch in Nicht-Förderrichtung angetrieben werden. Beispielsweise kann das Fördermittel zum Fördern der Vollwickel mindestens ein Förderband sein während das Fördermittel zum Fördern der Leerhülsen zum Beispiel in Form von zwei sich gegenüberliegenden über Führungsräder geführte Förderschnüren ausgestaltet sein kann. Auf diese Art und Weise können Gewicht und Kosten eingespart werden.

Gemäss vorteilhafter Ausführungsformen der Erfindung werden die Antriebe der jeweiligen Module einzeln oder zentral gesteuert. Dies erhöht die Flexibilität des automatischen Vollwickel- und Leerhülsentransportsystems.

Vorteilhafterweise umfasst jedes der jeweiligen Module des automatischen Wickel- und Leerhülsentransportsystems mindestens einen optischen und/oder mechanischen Sensor. Dieser Sensor bzw. diese Sensoren kann/können beispielsweise im Bereich der Schnittstelle wie oben definiert angeordnet sein und kann zur Steuerung und Überwachung des Sich-In-Bewegungssetzens der einzelnen Fördermittel verwendet werden oder zur Geschwindigkeitsüberwachung oder zur Überwachung der Anzahl von Vollwickel und/oder Leerhülsen, die gefördert werden, verwendet werden. Die Geschwindigkeitsüberwachung ist insofern relevant, als dass sie der Abstimmung der Geschwindigkeiten zwischen zwei Modulen dient, was wiederum insbesondere für das Einhalten des Abstands zwischen benachbarten Vollwickel wichtig ist. Auch kann der Sensor/die Sensoren feststellen, wenn die Ausrichtung der beiden die Schnittstelle bildenden Modul des automatischen Wickel- und Leerhülsentransportsystems nicht korrekt ist, was den Vorteil hat, dass Störungen vorgebeugt werden kann.

Besonders vorteilhaft sind Ausführungsformen der Erfindung in welchen die zwei Fördermittel der jeweiligen Module sowohl in Förderrichtung als auch in eine Nicht-Förderrichtung bewegbar sind. Wie bereits erwähnt wird unter der Förderrichtung die Richtung der Förderung der Vollwickel von der Kämmereivorbereitungsmaschine hin zur Kämmereimaschine verstanden. Für den (Rück) Transport der Leerhülsen, welche in entgegengesetzter Richtung erfolgt, ergibt sich entsprechend eine Nicht-Förderrichtung. Die Fördermittel sind vorzugsweise horizontal übereinander angeordnet. Die Flexibilität der einzelnen Module und deren Zusammenstellung im Rahmen eines automatischen Vollwickel- und Leerhülsentransportsystems wird durch die Möglichkeit der Fördermittel ihre Förderrichtung zu ändern maximiert. Eine Umgestaltung der Anlage ist jederzeit möglich und Fehler im Transport können behoben werden z. B., indem das Fördermittel eine Position zurückfährt, um eine Lücke in der Förderkette zu schliessen etc. Ausserdem können die Module so in beliebiger Richtung angeordnet werden - also entweder mit der ersten oder mit der zweiten kooperierenden Seite in Förderrichtung innerhalb des automatischen Wickel- und Leerhülsentransportsystems zuerst angeordnet sein (im Sinne von, der Vollwickel passiert zuerst die erste oder eben zuerst die zweite kooperierende Seite).

Vorteilhafterweise sind die zwei Fördermittel der jeweiligen Module zweier Arten und bewegen sich in Betriebsstellung gegenläufig. So kann das Fördermittel zur Förderung der Vollwickel ein Vollgurt-Förderband sein, während das Fördermittel zur Förderung der Leerhülsen ein Doppelgurt-Förderband, wobei hier die Gurte (oder Schnüre/Seile die von Rädern geführt werden) gemeinsam angetrieben werden. Die Fördermittel sind vorzugsweise horizontal übereinander angeordnet. Da beide Fördermittel eines Moduls unabhängig angetrieben werden können ist es möglich, unterschiedliche Fördermittel zu verwenden, was ggf. zu Kosteneinsparungen führt. Neben Gurtförderern können auch Zahnriemenförderer oder Kettenförderer verwendet werden. Aus der gegenläufigen Bewegung der z. B. horizontal übereinanderliegenden Fördermittel folgt, dass die Vollwickel in Förderrichtung hin zur z. B. Kämmmaschine bzw. zur Verschiebbrücke transportiert werden, während die Leerhülsen entgegen die Förderrichtung, in Nicht-Förderrichtung, hin zur Kämmereivorbereitungsmaschine transportiert werden. Da beide Fördermittel eines Moduls unabhängig angetrieben werden können ist es möglich, dass gewisse Fördermittel stillstehen, während sich andere bewegen. Dies trifft auch auf nur ein Modul zu, d. h. Vollwickel werden transportiert, Leerhülsen nicht oder umgekehrt.

Weitere Vorteile der Erfindung sind in den nachfolgenden Ausführungsbeispielen beschrieben. Es zeigt:
- **Figur** 1: eine perspektivische Ansicht einer Ausführungsform eines erfindungsgemässen Vollwickel- und Leerhülsentransportsystem,
- **Figur** 2: eine schematische Ansicht eines erfindungsgemässen Übergabemoduls,
- **Figur** 3: einen Ausschnitt eines erfindungsgemässen Vollwickel- und Leerhülsentransportsystems, und
- **Figur 4**: eine schematisch dargestellte weitere Ausführungsform eines erfindungsgemässen Vollwickel- und Leerhülsentransportsystem.

Bei der nachfolgenden Beschreibung der Figuren werden für in den verschiedenen Figuren jeweils identische und/oder zumindest vergleichbare Merkmale gleiche Bezugszeichen verwendet. Die einzelnen Merkmale, deren Ausgestaltung und/oder Wirkweise werden meist nur bei ihrer ersten Erwähnung ausführlich erläutert. Werden einzelne Merkmale nicht nochmals detailliert erläutert, so entspricht deren Ausgestaltung und/oder Wirkweise der Ausgestaltung und Wirkweise der bereits beschriebenen gleichwirkenden oder gleichnamigen Merkmale.

**Fig. 1** zeigt eine perspektivische Ansicht einer Ausführungsform eines erfindungsgemässen Vollwickel- und Leerhülsentransportsystem 1. Das gezeigte Vollwickel- und Leerhülsentransportsystem 1 weist drei Übergabemodule 2 auf und ein Puffermodul 3. Zwei der drei Übergabemodulen 2 sind einer Kämmmaschine 14 (= Ausführungsbeispiel einer produzierenden Maschine 17) gegenübergestellt, während ein Übergabemodul einer Kämmereivorbereitungsmaschine 13 (ggf. einem Wendemodul) gegenüberstellt ist. Zwischen den Modulen 2, 3 sind Schnittstellen 10 gebildet. Die Schnittstellen werden aus dem Abstand zwischen einer ersten kooperierenden Seite 5.1 eines Moduls 2 oder 3 und der entsprechend zweiten kooperierenden Seite 5.2 des nachgeordneten Moduls 3 oder 2 gebildet. Der die Schnittstellen 10 bildenden Abstand 10' ist, wie aus Fig 1 erkennbar, derart gewählt, dass sowohl ein Vollwickel 11 als auch eine Leerhülse 12 die Schnittstelle 10 ungehindert, koordiniert passieren kann. Da die Fördermittel 7, 8 in beide Richtungen bewegbar sind (Förderrichtung 9 und Nicht-Förderrichtung 9') ist das zwischen den beiden Übergabemodulen 2 situierte Puffermodul 3 in der Lage sowohl das in Förderrichtung 9 nachgeordnete Übergabemodul 2 mit Vollwickel 11 zu beliefern als auch das in Förderrichtung 9 vorgeordnete Übergabemodul 2. Die mit Referenzzeichen 17 skizzierte produzierende Maschine ist in der vorliegenden Ausführungsform eine Kämmmaschine 14, welcher für gewöhnlich eine Verschiebebrücke vorgeordnet ist (in der vorliegenden Erfindung stellt sie einen Bestandteil der produzierenden Maschine 17 dar). Die Erfindung schliesst die direkte Belieferung einer Kämmmaschine 14 nicht aus.

Die einzelnen Module 2,3 weisen einen Rahmen 4 und zwei übereinander angeordnete Fördermittel 7, 8 auf, wobei in der dargestellten Ausführungsform die Vollwickel 11 auf dem oben gelegenen Fördermittel 7 transportiert werden und die Leerhülsen 12 auf dem unter dem oben gelegenen Fördermittel 7 gelegenen Fördermittel 8 transportiert werden. Die beiden Fördermittel 7 und 8 sind einzeln angetrieben (Antrieb 15 nicht dargestellt) und können sowohl in Förderrichtung 9 als auch in Nicht-Förderrichtung 9' betrieben werden. Ausserdem verfügen sie u. U. über mindestens einen optischen und/oder mechanischen Sensor 16 (ebenfalls nicht dargestellt).

Aus Fig. 1 ist ersichtlich, dass das Puffermodul 3 keine produktionskooperierenden Seiten 6.1 und 6.2 aufweist, während dies im Falle der Übergabemodule 2 der Fall ist. Letztere zeigen jeweils zumindest eine produktionskooperierende Seite 6.1 und/oder 6.2 (die geschwungene Linie 6.2 symbolisiert, dass sich die zweite produktionskooperierende Seite auf der Darstellung nicht ersichtlich gegenüber der ersten produktionskooperierenden Seite befindet). Wie am Beispiel der in Förderrichtung 9 als erstes angeordnete Übergabemodul 3 ersichtlich wird, erstreckt sich die produzierende Maschine 17 (hier: eine Kämmereivorbereitungsmaschine 13 (mit oder ohne Wendemodul)) nicht über gesamte Länge des Übergabemoduls 3. Insofern ist im Rahmen der Erfindung vorgesehen, dass die produktionskooperierende Seite 6.1 und/oder 6.2 sich nicht über die gesamte Länge des Rahmens 4 des Übergabemoduls 2 erstrecken muss. Die unterschiedlichen Übergabemodule 2 eines Vollwickel- und Leerhülsentransportsystem 1 müssen durchaus nicht gleich ausgestaltet sein.

**Fig. 2** zeigt eine schematische Ansicht eines erfindungsgemässen Übergabemoduls 2. Das Übergabemodul 2 ist einer produzierenden Maschine 17 (hier: einer Kämmereivorbereitungsmaschine 13) im Wesentlichen und teilweise gegenübergestellt, nämlich im in Förderrichtung 9 vorderen Bereich des Übergabemoduls 2. Es handelt sich um das erste Übergabemodul 2 eines automatischen Wickel- und Leerhülsentransportsystems da es einer Kämmereivorbereitungsmaschine 13 gegenübersteht und in Förderrichtung 9 entweder einem weiteren Übergabemodul 2 oder einem Puffermodul 3 vorgeordnet ist. Das Übergabemodul 2 umfasst einen Rahmen 4 sowie zwei übereinander angeordnete Fördermittel 7, 8 (hier ein Vollgurt-Förderband oben und ein zweiteiliges Teilgurt-Förderband, unten) auf welchen die Vollwickel 11 sowie die Leerhülsen 12 transportiert werden, wobei die Vollwickel in Förderrichtung 9 und die Leerhülsen in Nicht-Förderrichtung 9' transportiert werden. Ausserdem sind die beiden produktionskooperierenden Seiten 6.1 und 6.2 des Übergabemoduls 2 ersichtlich: die der produzierenden Maschine 17, Kämmereivorbereitungsmaschine 13 zugewandte erste produktionskooperierende Seite 6.1 zeigt im in Fig. 2 dargestellten Ausführungsbeispiel einen freien Zugang der aus der produzierenden Maschine 17 bzw. 13 ausgeworfenen Vollwickel 11 während, die Leerhülsen 12 am Ende (in Nicht-Förderrichtung 9') des unten angeordneten Fördermittels 8 ausgeworfen bzw. der produzierende Maschine 17 bzw. 13 zugeführt werden können. Auf der zweiten produktionskooperierenden Seite 6.2 ist ein in die Höhe ragendes Halteelement in Form eines runden Halteblechs mit dem Zweck die aus der produzierenden Maschine 17, hier der Kämmvorbereitungsmaschine 13 (mit oder ohne Wendemodul) ausgeworfenen Vollwickel 11 auf dem Fördermittel 7 zu halten. Dies ist u. U. notwendig, da die Vollwickel 11 schwer sind und je nach Auswurf aus der Kämmvorbereitungsmaschine 13 bzw. der produzierenden Maschine 17 dazu neigen, ins Wanken zu geraten und in Folge vom Fördermittel 7 bzw. dem Übergabemodul 2 zu fallen. Zudem weist das Übergabemodul 2 eine erste kooperierende Seite 5.1 sowie eine zweite kooperierenden Seite 5.2 auf. Die erste kooperierenden Seite wird in der gezeigten Ausführungsform an der produzierenden Maschine 17/ Kämmereivorbereitungsmaschine 13 befestigt. Die zweite kooperierende Seite 5.2 des Übergabemoduls 2 kann mit einer ersten kooperierenden Seite 5.1 eines z. B. Puffermoduls 3 mechanisch verbunden werden. Diese mechanische Verbindung ist beispielsweise gegeben, wenn die Rahmen 4 der beiden Module 2, 3 am Boden derart befestigt werden, dass die Anordnung stabil ist, also dem Transport der Vollwickel standhält. In den mit x markierten Bereichen befinden sich je nach Ausführungsform z. B. Sensoren 16 und/oder Mittel zur mechanischen Verbindung der beiden Module und/oder Antriebe 15 für die Fördermittel 7, 8.

**Fig. 3** zeigt einen Ausschnitt eines erfindungsgemässen Vollwickel- und Leerhülsentransportsystems 1. Genauer wird ein einer Kämmereivorbereitungsmaschine 13 nachgeordnetes Übergabemodul 2 mit einem Rahmen 4, zwei Fördermittel 7, 8, einer ersten und zweiten kooperierende Seite 5.1 und 5.2 und einer ersten und zweiten produktionskooperierenden Seite 6.1 und 6.2 dargestellt. Dem Übergabemodul 2 ist, in Förderrichtung 9, ein weiteres Übergabemodul nachgeordnet. Das Übergabemodul 2 umfasst einem Rahmen 4, zwei Fördermittel 7, 8, einer ersten und zweiten kooperierende Seite 5.1 und 5.2 und einer ersten und zweiten produktionskooperierenden Seite 6.1 und 6.2. Dem zweiten Übergabemodul 2 ist eine hier nicht dargestellte Kämmmaschine 14 nachgeordnet. Die zweite produktionskooperierende Seite 6.2 zeigt eine Aufnahme für die Leerhülsen 11. Die Leerhülsen 11 werden von Greiffern einer Verschiebebühne von der Kämmmaschine 14 am Übergabemodul 2, insbesondere an der zweiten produktionskooperierenden Seite 6.2 abgelegt. Die Leerhülsen 12 rollen von dort, durch eigens dafür vorgesehen Öffnungen im Rahmen 4 des Übergabemoduls 2 auf das unten gelegene Fördermittel 8. Da es sich lediglich um einen Ausschnitt eines erfindungsgemässen Vollwickel- und Leerhülsentransportsystems 1 handelt, ist kein Puffermodul 3 gezeigt. Diese kann erfindungsgemäss zwischen den beiden Übergabemodulen 2 angeordnet sein oder den beiden Übergabemodulen 2 nachgeordnet sein.

**Fig. 4** zeigt eine schematisch dargestellte Ausführungsform eines erfindungsgemässen Vollwickel- und Leerhülsentransportsystem 1, wobei die folgende Anordnung der Module 2, 3 in Förderrichtung 9 dargestellt ist: mit 17 referenzierte ist eine produzierende Maschine, hier eine Kämmereivorbereitungsmaschine 13, gezeigt. Im Wesentlichen gegenüber der produzierenden Maschine 17 ist ein Übergabemodul 2 angeordnet, welches einen Rahmen 4 (gilt auch für die restlichen Module), eine erste und eine zweite kooperierende Seite 5.1, 5.2 sowie eine erste und eine zweite produktionskooperierende Seite 6.1 und 6.2 zeigt. Die zweite kooperierende Seite 5.2 kooperiert mit dem in Förderrichtung 9 nachgeordneten Puffermodul 3, welches eine erste und eine zweite kooperierende Seite 5.1 und 5.2 zeigt. Das Puffermodul ist keiner produzierenden Maschine 17 gegenüber angeordnet und weist dementsprechend keine produktionskooperierende Seiten 6.1, 6.2 auf. Dem hier ersten Puffermodul 3 ist ein zweites Puffermodul 3 in Förderrichtung 9 nachgeordnet, welches ebenfalls eine erste und eine zweite kooperierende Seite 5.1 und 5.2 umfasst. Die zweite kooperierende Seite 5.2 des hier ersten Puffermoduls 3 kooperiert mit der ersten kooperierenden Seite 5.1 des hier zweiten Puffermoduls. Vorzugsweise werden die jeweiligen Module 2, 3 über eine mechanische Verbindung miteinander stabil verbunden. Zwischen den beiden verbundenen Modulen 2, 3 bildet sich eine Schnittstelle 10, ein Abstand 10'. Dem hier zweiten Puffermodul 3 ist ein hier zweites Übergabemodul 2 nachgeordnet, dessen erste kooperierende Seite mit der zweiten kooperierenden Seite des hier zweiten Puffermoduls 3 in Verbindung tritt und dadurch eine Schnittstelle 10 bildet. Weiter weist das hier zweite Übergabemodul 2 eine erste und eine zweite produktionskooperierende Seiten 6.1 und 6.2 auf. An der Stelle sei darauf hingewiesen, dass die erste und/oder zweite produktionskooperierende Seite nicht auf eines der beiden Fördermittel (z. B. horizontal übereinander angeordnet) limitiert wie auch nicht zwingend beide soeben erwähnte Fördermittel 7,8 betrifft. Das will heissen, dass eine erste produktionskooperierenden Seite 6.1 nur den Rahmen 4 im Bereich des Fördermittel 7 oder 8 (die geschwungene Linie 8 symbolisiert, dass sich das Fördermittel 8 unter dem Fördermittel 7 befindet und in der 2D Zeichnung nicht ersichtlich ist) zur Förderung der Vollwickel 11 (nicht dargestellt) ausgebildet ist, während im Bereich des Fördermittel 7 oder 8 zur Förderung der Leerhülsen 12 keine derartige Seite im Rahmen 4 ausgebildet ist (wie beispielsweise in Fig. 3 gezeigt, wo die zweite produktionskooperierende Seite 6.2 des nachgeordneten Übergabemoduls lediglich das untere Fördermittel 8 betrifft). Dies gilt nicht für die kooperierenden Seite 5.1 und 5.2 der jeweiligen Module 2.3 zu - diese sind an allen Module 2, 3 im Bereich beider Fördermittel vorhanden.

## Patentansprüche

1. Automatisches Vollwickel- und Leerhülsentransportsystem (1) für eine Kämmereivorbereitung umfassend
• mindestens ein Übergabemodul (2) sowie
• mindestens ein Puffermodul (3)
wobei sowohl das mindestens eine Übergabemodul (2) als auch das mindestens eine Puffermodul (3) einen Rahmen (4) umfasst, wobei der jeweilige Rahmen (4) eine erste kooperierende Seite (5.1) und eine zweite kooperierende Seite (5,2) umfasst und wobei der Rahmen (4) des mindestens einen Übergabemodul (2) zusätzlich eine erste und/oder zweite produktionskooperierende Seite (6.1, 6.2) umfasst und wobei sowohl das mindestens eine Übergabemodul (2) und das mindestens eine Puffermodul (3) zwei Fördermittel (7, 8) umfassen, und wobei das Vollwickel- und Leehülsentransportsystem (1) derart ausgestaltet ist, dass die einzelnen Module (2, 3) in einer Förderrichtung (9) mit einem Übergabemodul (2) beginnend hintereinander derart angeordnet sind, dass sich zwischen den einzelnen Modulen (2,3) Schnittstellen (10) bilden, welche derart ausgestaltet sind, dass mindestens ein zu transportierender Vollwickel (11) und/oder mindestens eine zu transportierende Leerhülse (12) diese Schnittstellen (10) koordiniert passieren.

2. Automatisches Wickel- und Leerhülsentransportsystem (1) gemäss Anspruch 1, wobei die zwei Fördermittel (7, 8) horizontal übereinander angeordnet sind.

3. Automatisches Wickel- und Leerhülsentransportsystem (1) gemäss einem der vorangegangenen Ansprüche, wobei die erste kooperierende Seite (5.1) des Rahmens (4) eines Übergabemodul (2) oder eines Puffermoduls (3) mit der zweiten kooperierenden Seite (5.2) des Rahmes (4) eines Puffermoduls (2) oder eines Übergabemoduls (3) und umgekehrt kooperiert.

4. Automatisches Wickel- und Leerhülsentransportsystem (1) gemäss Anspruch 3, wobei die in Kooperation stehende erste und zweite kooperierende Seite (5.1, 5.2) der Rahmen (4) der jeweiligen Module (2, 3) eine mechanische Verbindung zwischen den hintereinander angeordneten Modulen (2, 3) bewirken.

5. Automatisches Wickel- und Leerhülsentransportsystem (1) gemäss Anspruch 1, wobei die eine erste produktionskooperierende Seite (6.1) des Rahmens (4) eines Übergabemoduls (2) derart ausgestaltet ist, dass sie mit einer Kämmereivorbereitungsmaschine (13) in Verbindung gebracht werden kann.

6. Automatisches Wickel- und Leerhülsentransportsystem (1) gemäss Anspruch 1, wobei die eine zweite produktionskooperierende Seite (6.2) des Rahmens (4) eines Übergabemoduls (2) derart ausgestaltet ist, dass sie eine Ablage für Leerhülsen (12) umfasst und für ein Liefersystem zugänglich ist.

7. Automatisches Wickel- und Leerhülsentransportsystem (1) gemäss Anspruch 1, wobei die Schnittstelle (10) durch den Abstand zwischen den jeweiligen Modulen (2, 3) gebildet ist und wobei der Abstand kleiner als eine Höhe der zu transportierenden Leerhülse ist.

8. Automatisches Wickel- und Leerhülsentransportsystem (1) gemäss Anspruch 6, wobei der die Schnittstelle (10) bildende Abstand zwischen den jeweiligen Modulen (2, 3) zwischen 200 und 400 mm, vorzugsweise zwischen 10 und 100 mm beträgt.

9. Vollautomatisches Wickel- und Leerhülsentransportsystem (1) gemäss einem der vorangegangenen Ansprüche, wobei jedes Modul (2, 3) mindestens einen Antrieb (15) für die zwei Fördermittel (7, 8) umfasst.

10. Automatisches Wickel- und Leerhülsentransportsystem (1) gemäss Anspruch 8, wobei die Antriebe (15) der jeweiligen Module (2, 3) einzeln oder zentral gesteuert werden.

11. Automatisches Wickel- und Leerhülsentransportsystem (1) gemäss einem der vorangegangenen Ansprüche, wobei jedes der jeweiligen Module (2, 3) mindestens einen optischen und/oder mechanischen Sensor (16) umfasst.

12. Automatisches Wickel- und Leerhülsentransportsystem (1) gemäss einem der vorangegangenen Ansprüche, wobei die zwei Fördermittel (7, 8) der jeweiligen Module (2, 3) sowohl in Förderrichtung (9) als auch in eine Nicht-Förderrichtung (9') bewegbar sind.

13. Automatisches Wickel- und Leerhülsentransportsystem (1) gemäss einem der vorangegangenen Ansprüche, wobei die zwei Fördermittel (7, 8) der jeweiligen Module (2, 3) zweier Arten sind und sich in Betriebsstellung gegenläufig bewegen.
